# EUROPÄISCHE PATENTSCHRIFT

(11) **EP 1 111 310 B1**
(45) Veröffentlichungstag und Bekanntmachung des Hinweises auf die Patenterteilung: **04.02.2004**
(21) Anmeldenummer: 00116906.9
(22) Anmeldetag: 05.08.2000
(51) Int. Cl.: F24C 15/14

(54) **Kochfeldabdeckplatte für ein Kochfeld**
Cover plate for cooking top
Plaque-couvercle pour table de cuisson

(30) Priorität: 20.12.1999 DE 29922398 U; 10.02.2000 DE 20002417 U; 18.05.2000 DE 20008855 U
(43) Veröffentlichungstag der Anmeldung: 27.06.2001
(73) Patentinhaber: WENKO-WENSELAAR GMBH & CO. KG, D-40721 Hilden (DE)
(72) Erfinder: Köllner, Hanns Joachim, 40625 Düsseldorf (DE)
(74) Vertreter: Kreuzkamp, Markus

(56) Entgegenhaltungen:
- DE-U- 7 423 838
- DE-U- 29 813 303
- DE-U- 29 913 067
- GB-A- 1 392 560
- Prospektmaterial: Glasplatte "Alicante", Firma Anton Kesper GmbH, Willingen-Rattlar

## Beschreibung

Die vorliegende Erfindung betrifft eine separat aufzulegende Kochfeldabdeckplatte gemäß dem Oberbegriff des Anspruchs 1.

Glaskeramik-Kochfelder sind sehr weit verbreitet. Sie sind relativ empfindlich und bedürfen sorgfältiger Pflege. Zum Schutz eines Glaskeramik-Kochfeldes bei Nichtbenutzung kann eine Kochfeldabdeckplatte, wie aus der DE 298 13 303 U1 bekannt, verwendet werden. Eine derartige Abdeckplatte wird aus einem harten, kratzfesten Material, insbesondere aus Glas, hergestellt. Dementsprechend ist das Plattenmaterial relativ spröde. Es besteht daher die Gefahr, daß die Kochfeldabdeckplatte bei Benutzung, beispielsweise bei unvorsichtigem Abstellen eines schweren Gegenstandes, wie einem großen Kochtopf o. dgl., zersplittert oder jedenfalls in einzelne Stücke zerbricht. Die Bruchstücke können Verletzungen hervorrufen, so daß eine nicht unbeachtliche Verletzungs- und Unfallgefahr besteht.

Kochfeldabdeckplatten sind auch für andere Kochfelder, also beispielsweise Metall-Kochfelder mit einzeln eingebauten Elektrokochplatten oder Gas-Kochfelder mit einzeln eingebauten Gasbrennern bekannt. Es gelten hier dieselben Überlegungen, die zuvor angesprochen worden sind.

Der vorliegenden Erfindung liegt das Problem zugrunde, eine Kochfeldabdeckplatte anzugeben, die die vorgenannten Risiken und Gefahren minimiert und eine einfache, sichere Handhabung ermöglicht.

Die obige Aufgabe wird durch eine Kochfeldabdeckplatte gemäß Anspruch 1 gelöst. Vorteilhafte Weiterbildungen sind Gegenstand der Unteransprüche.

Eine grundlegende Idee der vorliegenden Erfindung liegt darin, die Kochfeldabdeckplatte mit einer Sicherheitsfolie zu versehen. Insbesondere ist die Sicherheitsfolie aufgeklebt. Dies führt dazu, daß im Falle eines (ungewollten) Zerbrechens des Plattenmaterials der Kochfeldabdeckplatte die entstehenden Bruchstücke von der Sicherheitsfolie zumindest weitestgehend zusammengehalten werden. So werden Gefahren durch umherfliegende oder herumliegende Bruchstücke ausgeschlossen oder zumindest minimiert.

Die Sicherheitsfolie besteht vorzugsweise aus Kunststoff. Eine derartige Sicherheitsfolie ist preisgünstig in der erforderlichen Qualität erhältlich.

Die Sicherheitsfolie ist auf der Unterseite der Kochfeldabdeckplatte, also auf der dem Kochfeld zugewandten Flachseite der Kochfeldabdeckplatte, angeordnet bzw. aufgebracht. Dies hat den Vorteil, daß bei nicht allzu hoher Wärmebeständigkeit der Sicherheitsfolie verhältnismäßig heiße Gegenstände, beispielsweise Kochtöpfe, auf der Oberseite der Kochfeldabdeckplatte abgestellt werden können, ohne daß eine für die Sicherheitsfolie kritische Erwärmung auftritt.

Weitere Vorteile, Ziele, Eigenschaften und Merkmale der vorliegenden Erfindung ergeben sich aus den Unteransprüchen sowie aus der lediglich Ausführungsbeispiele darstellenden Zeichnung und der diesbezüglichen Erläuterung. Es zeigt:
- Fig. 1: ein erstes Ausführungsbeispiel mit zwei gleich großen Kochfeldabdeckplatten für ein Glaskeramik-Kochfeld;
- Fig. 2: ein weiteres Ausführungsbeispiel mit ungleich großen Kochfeldabdeckplatten;
- Fig. 3: eine perspektivische, vergrößerte Ansicht einer Kochfeldabdeckplatte; und
- Fig. 4: einen Schnitt der Kochfeldabdeckplatte entlang Linie IV-IV von Fig. 3.

Das in Fig. 1 dargestellte Ausführungsbeispiel zeigt ein hier aus Glaskeramik bestehendes Kochfeld 1 mit zwei zugeordneten separat aufzulegende Kochfeldabdeckplatten 2. Das Kochfeld 1 ist in bekannter Weise in eine Küchenarbeitsplatte 6 eingelassen. Dementsprechend bilden die Kochfeldabdeckplatten 2 bei abgeschaltetem Kochfeld 1 zusätzlichen Arbeitsplatz, zusätzlich zur Küchenarbeitsplatte 6. Wie bereits oben erläutert worden ist, gilt die Lehre für alle Arten von Kochfeldabdeckplatten 2, also nicht nur für Kochfeldabdeckplatten 2 für Glaskeramik-Kochfelder.

Beim ersten Ausführungsbeispiel sind zwei Kochfeldabdeckplatten 2 für ein Kochfeld 1 vorgesehen. Alternativ kann jedoch auch lediglich eine, insbesondere das gesamte Kochfeld 1 abdeckende Kochfeldplatte 2 vorgesehen sein.

An Stelle von zwei gleich großen Kochfeldabdeckplatten 2 können auch Kochfeldabdeckplatten 2 mit unterschiedlichen Außenmaßen in Kombination eingesetzt werden. Fig. 2 zeigt ein derartiges Ausführungsbeispiel.

Jede Kochfeldplatte 2 ist aus einem zumindest weitgehend bruchfesten, insbesondere hochgradig kratzfesten und wärmebeständigen Glas, hergestellt. Trotz der hohen Festigkeit und Belastbarkeit des Plattenmaterials kann nicht gänzlich ausgeschlossen werden, daß - insbesondere bei unsachgemäßer Behandlung - die Kochfeldabdeckplatte 2 zerbricht. Um die hierbei entstehenden Bruchstücke zusammenzuhalten, ist vorschlagsgemäß vorgesehen, daß die Kochfeldabdeckplatte 2 mit einer Sicherheitsfolie 3 versehen ist, wie im Schnitt gemäß Fig. 4 dargestellt.

Die Sicherheitsfolie 3 ist auf einer Flachseite der Kochfeldabdeckplatte 2, vorzugsweise auf der dem Kochfeld 1 zugewandten Unterseite, angeordnet, insbesondere aufgeklebt.

Die Sicherheitsfolie 3 besteht vorzugsweise aus Kunststoff und weist eine ausreichende Festigkeit, Dauerelastizität, Haftung und Wärmebeständigkeit auf, um das Lösen von einzelnen Bruchstücken beim Springen der Kochfeldabdeckplatte 2 zumindest weitestgehend zu verhindern.

Der perspektiven Darstellung gemäß Fig. 3 ist zu entnehmen, daß die Kochfeldabdeckplatte 2 vorzugsweise eine zumindest im wesentlichen quadratische oder rechteckige Form aufweist. Dies ist jedoch nicht unbedingt erforderlich; die Kochfeldabdeckplatte 2 kann also auch andere Flächenformen aufweisen.

Die vollflächige Abdeckung einer Flachseite durch die Sicherheitsfolie 3 führt neben einer einfachen Herstellbarkeit zu hoher Sicherheit im Falle eines Zerbrechens der Kochfeldabdeckplatte 2.

Zusätzlich kann eine zweite Sicherheitsfolie 3 auch auf der anderen Flachseiten der Kochfeldabdeckplatte 2 angeordnet, insbesondere aufgeklebt sein.

Eine einfache Herstellbarkeit ergibt sich insbesondere bei der vollflächigen Abdeckung der Unterseite der Kochfeldabdeckplatte 2 durch die Sicherheitsfolie 3 dadurch, daß die Kochfeldabdeckplatte 2 tragende Abstandsfüße 4 auf die Sicherheitsfolie 3 aufgeklebt sind. Die Abstandsfüße 4 sollten natürlich aus einem Material bestehen, das jedenfalls den Temperaturen bei abgeschaltetem und langsam abkühlendem Kochfeld widersteht.

Alternativ können die Füße auch direkt mit der Kochfeldabdeckplatte 2 verbunden sein. In diesem Fall weist die Sicherheitsfolie 3 entsprechende, nicht dargestellte Ausnehmungen bzw. die Oberfläche der Kochfeldabdeckplatte 2 freilassende Aussparungen auf.

Die Abstandsfüße 4 bewirken, daß die Kochfeldabdeckplatte 2 und die Sicherheitsfolie 3 nicht unmittelbar auf der Oberfläche des Kochfelds 1 bzw. auf Kochplatten oder Brennern zu liegen kommen. Hierdurch wird eine ungewollte übermäßige Erwärmung der Sicherheitsfolie 3 durch das Kochfeld 1 - beispielsweise durch Restwärme nach Abschalten einer Kochzone 5 oder Kochplatte (siehe Fig. 2) - verhindert oder zumindest minimiert. Die Abstandsfüße 4 sind auch zweckmäßig, um die Kochfeldabdeckplatte 2 handhaben zu können und ein Verrutschen der Kochfeldabdeckplatte 2 beim Abstellen und bei Handhabungen auf der Kochfeldabdeckplatte 2 zu verhindern.

Fig. 2 verdeutlicht ein Anwendungsbeispiel der vorschlagsgemäßen Kochfeldabdeckplatten 2. Es sind zwei hintereinander liegende Kochzonen 5 des Kochfeldes 1 erkennbar, die frei zugänglich sind, wobei ein entsprechender Kochtopf 7 angedeutet ist. Der übrige Bereich des Kochfeldes 1 ist durch eine Kochfeldabdeckplatte 2 abgedeckt. Die Kochfeldabdeckplatte 2 dient gleichzeitig als Ablage neben dem Kochtopf 7 und der ungenutzten Kochzone 5, gewissermaßen als dem Kopftopf 7 nahe Arbeitsfläche. Gleichzeitig kann die weitere Kochfeldabdeckplatte 2, die rechts neben dem Kochfeld 1 auf der Arbeitsplatte 6 liegend dargestellt ist, auch als Ablage dienen. Damit ist gerade bei empfindlichen Arbeitsplatten 6 der Arbeitsbereich seitlich des Kochfeldes 1 besonders gut schützbar.

Vorzugsweise ist die Sicherheitsfolie 3 derart ausgebildet, daß bei einer übermäßigen, die Sicherheitsfolie 3 zerstörenden Erhitzung keine für Menschen giftigen oder krankheitserregenden Dämpfe, Gase oder Stoffe entstehen und daß auch kein Verkleben mit anderen Gegenständen, insbesondere des Kochfeldes 1, erfolgt.

Um eine übermäßige Erwärmung frühzeitig anzuzeigen, kann die Sicherheitsfolie 3 derart ausgebildet sein, daß bei einer gewissen Erwärmung stark riechende Gase von der Sicherheitsfolie 3 abgegeben werden, die rechtzeitig vor einer Zerstörung der Kochfeldabdeckplatte 2 oder sonstigen Gefährdung die ungewollte bzw. übermäßige Erwärmung signalisieren.

Die Kochfeldabdeckplatte 2 und die Sicherheitsfolie 3 sind transparent ausgebildet. So kann der Benutzer auch bei abgedecktem Kochfeld 1 erkennen, wenn eine Kochzone 5 leuchtet, also eingeschaltet ist. Günstig ist es, wenn die Kochfeldabdeckplatte 2 zusätzlich mit einem Dekor o. dgl. versehen ist, um ein sicheres Erkennen der Kochfeldabdeckplatte 2 selbst zu ermöglichen.

## Patentansprüche

1. Separat aufzulegende Kochfeldabdeckplatte für ein Kochfeld (1),
wobei die Kochfeldabdeckplatte (2) aus einem zwar weitgehend bruchsicheren, jedoch nicht völlig bruchfreien, transparenten Glas hergestellt und auf einer Flachseite mit Abstandsfüßen (4) versehen ist,
**dadurch gekennzeichnet,**
**dass** die Kochfeldabdeckplatte (2) auf der mit den Abstandsfüßen (4) versehenen Flachseite mit einer transparenten Sicherheitsfolie (3) aus einem weitgehend wärmebeständigen Kunststoff versehen ist und
**dass** die Sicherheitsfolie (3) derart elastisch und/oder haftend ausgebildet ist, dass im Falle eines Bruches der Kochfeldabdeckplatte (2) die Bruchstücke von der Sicherheitsfolie (3) zumindest im wesentlichen zusammengehalten werden.

2. Kochfeldabdeckplatte nach Anspruch 1, **dadurch gekennzeichnet, dass** die Sicherheitsfolie (3) aufgeklebt ist, insbesondere, dass die Sicherheitsfolie (3) selbstklebend ausgebildet ist.

3. Kochfeldabdeckplatte nach einem der voranstehenden Ansprüche, **dadurch gekennzeichnet, dass** die Sicherheitsfolie (3) derart ausgebildet ist, dass sie auch bei wiederholter Erwärmung nicht versprödet.

4. Kochfeldabdeckplatte nach einem der voranstehenden Ansprüche, **dadurch gekennzeichnet, dass** die Kochfeldabdeckplatte (2) und die Sicherheitsfolie (3) zumindest derart hitzebeständig ausgebildet sind, dass ein heißer Kochtopf (7) oder sonstiger Gegenstand mit wenigstens 100°C auf der Oberseite der Kochfeldabdeckplatte (2) abgestellt werden kann, ohne dass die Kochfeldabdeckplatte (2) und die Sicherheitsfolie (3) beschädigt werden.

5. Kochfeldabdeckplatte nach einem der voranstehenden Ansprüche, **dadurch gekennzeichnet, dass** die Sicherheitsfolie (3) bis mindestens 150°C temperaturbeständig ausgebildet ist, dass die Sicherheitsfolie (3) derart ausgebildet, dass bei einer die Sicherheitsfolie (3) zerstörenden Erhitzung keine für Menschen giftigen oder krankheitserregenden Dämpfe, Gase oder sonstigen Stoffe entstehen und/oder dass die Sicherheitsfolie (3) derart ausgebildet ist, dass bei einer die Sicherheitsfolie (3) zerstörenden Erhitzung kein Verkleben mit anderen Gegenständen erfolgt.

6. Kochfeldabdeckplatte nach einem der voranstehenden Ansprüche, **dadurch gekennzeichnet, dass** die Sicherheitsfolie (3) eine Dicke von bis zu 0,1 mm, vorzugsweise eine Dicke von 0,05 bis 0,1 mm, weiter vorzugsweise eine Dicke von etwa 0,075 mm, aufweist.

7. Kochfeldabdeckplatte nach einem der voranstehenden Ansprüche, **dadurch gekennzeichnet, dass** die Abstandsfüße (4), insbesondere auf die Sicherheitsfolie (3), aufgeklebt sind.

## Claims

1. Hob cover plate which is to be fitted separately for a hob (1), the hob cover plate (2) being made from a transparent glass which, although substantially resistant to fracturing, is not completely free of the possibility of fracturing, and being provided with spacer feet (4) on a flat side,
**characterized**
**in that** the hob cover plate (2) is provided, on the flat side provided with the spacer feet (4), with a transparent safety film (3) made from a substantially thermally stable plastic, and
**in that** the safety film (3) is designed to be elastic and/or adhesive in such a manner that in the event of the hob cover plate (2) fracturing, the fragments are at least substantially held together by the safety film (3).

2. Hob cover plate according to Claim 1, **characterized in that** the safety film (3) is applied by adhesive bonding, in particular **in that** the safety film (3) is of self-adhesive design.

3. Hob cover plate according to one of the preceding claims, **characterized in that** the safety film (3) is designed such that it does not become brittle even in the event of repeated heating.

4. Hob cover plate according to one of the preceding claims, **characterized in that** the hob cover plate (2) and the safety film (3) are designed to be at least sufficiently heat resistant for it to be possible for a hot cooking pot (7) or other object at a temperature of at least 100°C to be put down on the top side of the hob cover plate (2) without the hob cover plate (2) and the safety film (3) being damaged.

5. Hob cover plate according to one of the preceding claims, **characterized in that** the safety film (3) is designed to withstand temperatures of up to at least 150°C, **in that** the safety film (3) is designed in such a manner that in the event of heating which damages the safety film (3) no vapours, gases or other substances which are pathogenic or toxic to people are formed, and/or **in that** the safety film (3) is designed in such a manner that in the event of heating which damages the safety film (3) there is no bonding to other objects.

6. Hob cover plate according to one of the preceding claims, **characterized in that** the safety film (3) has a thickness of up to 0.1 mm, preferably a thickness of from 0.05 to 0.1 mm, more preferably a thickness of approximately 0.075 mm.

7. Hob cover plate according to one of the preceding claims, **characterized in that** the spacer feet (4) are applied by adhesive bonding, in particular to the safety film (3) .

## Revendications

1. Plaque-couvercle à poser séparément pour table de cuisson (1), la plaque-couvercle pour table de cuisson (2) étant fabriquée dans un verre transparent qui, bien qu'il soit pour l'essentiel résistant aux chocs, n'est pas complètement incassable et étant munie de pieds d'espacement (4) sur un côté plat, **caractérisée en ce que** la plaque-couvercle pour table de cuisson (2) présente sur le côté plat muni des pieds d'espacement (4) un film de sécurité transparent (3) en matière plastique très résistante à la chaleur et que le film de sécurité (3) est élastique et/ou adhérent de telle manière qu'en cas de rupture de la plaque-couvercle pour table de cuisson (2), les éclats sont au moins pour l'essentiel retenus par le film de sécurité (3).

2. Plaque-couvercle pour table de cuisson selon la revendication 1, **caractérisée en ce que** le film de sécurité (3) est collé, plus précisément que le film de sécurité (3) est autocollant.

3. Plaque-couvercle pour table de cuisson selon l'une des revendications précédentes, **caractérisée en ce que** le film de sécurité (3) est configuré de telle manière qu'il ne se fragilise pas, même en cas d'échauffement répété.

4. Plaque-couvercle pour table de cuisson selon l'une des revendications précédentes, **caractérisée en ce que** la plaque-couvercle pour table de cuisson (2) et le film de sécurité (3) sont réalisés résistants à la chaleur au moins de manière à ce qu'une casserole chaude (7) ou tout autre objet d'au moins 100°C puisse être déposé sur le dessus de la plaque-couvercle pour table de cuisson (2) sans que la plaque-couvercle pour table de cuisson (2) ni le film de sécurité (3) ne soient endommagés.

5. Plaque-couvercle pour table de cuisson selon l'une des revendications précédentes, **caractérisée en ce que** le film de sécurité (3) est configuré de manière à résister aux températures jusqu'au moins 150°C, que le film de sécurité (3) est configuré de telle manière qu'un échauffement détruisant le film de sécurité (3) ne produit aucune vapeur, substance ni aucun gaz toxique ou pathogène pour l'homme et/ou que le film de sécurité (3) est configuré de telle manière qu'un échauffement détruisant le film de sécurité (3) n'entraîne pas de collage avec d'autres objets.

6. Plaque-couvercle pour table de cuisson selon l'une des revendications précédentes, **caractérisée en ce que** le film de sécurité (3) présente une épaisseur maximale de 0,1 mm, de préférence une épaisseur comprise entre 0,05 et 0,1 mm, encore de préférence une épaisseur d'environ 0,075 mm.

7. Plaque-couvercle pour table de cuisson selon l'une des revendications précédentes, **caractérisée en ce que** les pieds d'espacement (4) sont collés, plus particulièrement sur le film de sécurité (3).
